# EUROPÄISCHE PATENTSCHRIFT

(11) **EP 2 715 021 B1**
(45) Veröffentlichungstag und Bekanntmachung des Hinweises auf die Patenterteilung: **01.01.2020**
(21) Anmeldenummer: 12722359.2
(22) Anmeldetag: 18.05.2012
(51) Int. Cl.: E05D 5/02, E05D 3/02, E05D 7/04

(54) **SCHARNIER**
HINGE
SCHARNIÈRE

(30) Priorität: 25.05.2011 DE 202011101342 U
(43) Veröffentlichungstag der Anmeldung: 09.04.2014
(73) Patentinhaber: Prämeta GmbH & Co. KG, 53842 Troisdorf (DE)
(72) Erfinder: SIEKIERKA, Andreas, 45657 Recklinghausen (DE); PYSCHIK, Roman, 42859 Remscheid (DE)
(74) Vertreter: dompatent von Kreisler Selting Werner - Partnerschaft von Patent- und Rechtsanwälten mbB
(86) Internationale Anmeldenummer: PCT/EP2012/059267
(87) Internationale Veröffentlichungsnummer: WO 2012/159990

(56) Entgegenhaltungen:
- EP-A1- 1 457 629
- BE-A3- 1 016 414
- DE-A1-102008 003 557
- US-A- 5 603 142

## Beschreibung

Die Erfindung betrifft ein Scharnier mit einem an einem Korpus vormontierbaren korpusseitigen Scharnierteil und einem an einem Türflügel vormontierbaren türseitigen Scharnierteil, nach dem Oberbegriff des Anspruchs 1.

Mehrgelenk-Scharniere verfügen häufig über eine dreidimensionale Verstellmöglichkeit am Rahmenteil in einem Scharnierarm und haben bedingt durch den Gelenkmechanismus in der Regel einen eingeschränkten Öffnungswinkel. Da die Mehrgelenk-Scharniere keine sichtbaren Teile nach außen haben, wird die Korrektur der Türlage, die durch die Verstellung der Scharniere erreicht wird, von außen nicht erkennbar.

Einachsscharniere haben dank einer außenliegenden Achse einen großen Öffnungswinkel von beispielsweise 180-270°. Sie verfügen in der Regel über eine zweidimensionale Verstellung bestehend aus einer Höhenverstellung am korpusseitigen Scharnierteil und eine Seitenverstellung im türseitigen Scharnierteil. In seltenen Fällen wird eine Tiefenverstellung am korpusseitigen Scharnierteil durch in Langlöchern sitzenden Befestigungsschrauben realisiert.

Häufig bestehen Probleme, ein solches Scharnier auf einem aus Glas oder Holzmaterial bestehenden Korpus und/oder auf einem aus Glas bestehende Türflügel anzubringen.

Die DE 10 2008 003 557 A1 beschreibt eine Bandaufnahme einer Türzarge für einen Bandlappen eines Scharniers gemäß dem Oberbegriff des Anspruchs 1. In die Bandaufnahme ist eine Höhen- und Tiefeneinstellung für den in die Zarge einsteckbaren Bandlappen vorgesehen. Die Bandaufnahme ist in einer Türinnenfalz der Zarge versenkt angeordnet.

Aus der AT 405432 B und der US 5,603,142 geht ein Spezialscharnier hervor, das für Möbel verwendbar ist,deren Korpus derart dünne Seitenwände aufweist, das an ihnen kein Möbelbeschlag montiert werden kann. Hierzu sind diese Möbel an der Vorderseite mit einem Rahmen versehen, der die Möbelbeschläge tragen kann. Hierzu wird das aus den Entgegenhaltungen bekannte Rahmenscharnier an der Stirnseite derart montiert, dass der Scharnierarm direkt auf der Stirnseite befestigt wird, wobei die Befestigung eine Höhen und Tiefenverstellung des Rahmenscharniers ermöglicht.

Der Erfindung liegt daher die Aufgabe zugrunde, ein Scharnier der eingangs genannten Art mit mehrdimensionaler Verstellung zu ermöglichen, wobei dieses Scharnier einfach an einem aus Glas oder Holzmaterial bestehenden Korpus und/oder an einer aus Glas bestehenden Tür angebracht werden kann.

Zur Lösung dieser Aufgabe dienen die Merkmale des Anspruchs 1.

Die Erfindung sieht in vorteilhafterweise vor, dass das korpusseitige und türseitige Scharnierteil jeweils ein auf eine Fläche befestigbares oder aufklebbares Flanschteil aufweist und eine Höhen- und Tiefenverstelleinrichtung in dem korpusseitigen Flanschteil angeordnet ist und mindestens ein erstes Befestigungselement aufweist, mit dem die eingestellte Höhen- und Tiefenlage des Türflügels gegenüber dem Korpus fixierbar ist.

Die vorliegende Erfindung hat somit den Vorteil, dass ein Scharnier, das zumindest eine Höhen- und eine Tiefenverstelleinrichtung aufweist, leicht an einem aus Glas oder Holzmaterial bestehenden Korpus und/oder aus Glas bestehenden Türflügel anbringbar ist.

Das Scharnier ist ein Einachsscharnier mit einer Gelenkachse.

Das türseitige Scharnierteil weist eine Seitenverstelleinrichtung auf.

Das korpusseitige Scharnierteil weist ein die Gelenkachse aufnehmendes Gabelteil und ein an dem Gabelteil schwenkbar angelenktes Verbindungsteil auf.

Das Verbindungsteil ist in dem türseitigen Flanschteil eingesetzt, wobei es manuell in Seitenverstellrichtung entlang von Führungseinrichtungen verlagerbar ist und in einer gewünschten Lage mit Hilfe eines zweiten Befestigungselementes arretierbar ist.

Das Gabelteil ist in dem korpusseitigen Flanschteil eingesetzt und mit Hilfe einer Höhenverstelleinrichtung in Höhenverstellrichtung und einer Tiefenverstelleinrichtung in Tiefenverstellrichtung entlang von Führungseinrichtungen verlagerbar und in einer gewünschten Lage mit Hilfe des ersten Befestigungselementes arretierbar.

Das Gabelteil ist mit einem Kreuzteil verbunden, wobei das Gabelteil relativ zu dem Kreuzteil in Höhenverstellrichtung parallel zu der Gelenkachse verschiebbar ist.

Das Kreuzteil ist kann zusammen mit dem mit dem Kreuzteil verbundenen Gabelteil in Tiefenverstellrichtung verschiebbar in dem korpusseitigen Flanschteil gelagert.

Dadurch, dass das Gabelteil relativ zu dem Kreuzteil in Höhenrichtung verschiebbar ist und das Kreuzteil zusammen mit dem Gabelteil relativ zu dem Flanschteil in Tiefenrichtung verschiebbar ist, kann eine sehr kompakte Bauweise des Scharniers realisiert werden. Dieser Aufbau benötigt nur einen kleinen Bauraum, wobei eine mehrdimensionale Funktionalität des Scharniers gewährleistet ist.

Das Gabelteil bildet mit dem Kreuzteil zusammen die Höhenverstelleinrichtung, indem das relativ zu dem korpusseitigen Flanschteil in Höhenverstellrichtung ortsfeste Kreuzteil eine längliche, parallel zur Gelenkachse verlaufende Aussparung aufweist, die ein Werkzeug zwecks Höhenverstellung aufnehmen kann, das sich bei Drehung des Werkzeugs mit einer an der Längskante der Aussparung vorhandenen Verzahnung kämmt, wobei das Werkzeug in das Gabelteil eingreift, wodurch das Gabelteil in Höhenverstellrichtung verschiebbar ist.

Dies hat den Vorteil, dass eine sehr kompakte und einen sehr geringen Bauraum benötigende Höhenverstelleinrichtung in dem korpusseitigen Flanschteil realisiert werden kann.

Das Kreuzteil zusammen mit dem korpusseitigen Flanschteil bilden die Tiefenverstelleinrichtung, indem in dem korpusseitigen Flanschteil eine längliche orthogonal zur Gelenkachse verlaufende Aussparung angeordnet ist, die ein Werkzeug zwecks Tiefenverstellung aufnehmen kann, dass sich bei Drehung des Werkzeugs mit einer an einer Längskante der Aussparung vorhandenen Verzahnung kämmt, wobei das Werkzeug in das Kreuzteil eingreift, wodurch das Kreuzteil gemeinsam mit den mit dem Kreuzteil verbundenen Gabelteil in Tiefenverstellrichtung verschiebbar ist.

Dies hat den Vorteil, dass eine sehr kompakte und geringe Bauraum benötigende Tiefenverstelleinrichtung realisiert werden kann.

Das auf dem Korpus aufliegende Flanschteil des korpusseitigen Scharnierteils kann plattenförmig ausgebildet sein und eine geringe Bauhöhe relativ zum Korpus aufweisen.

Die Höhen- und Tiefenverstelleinrichtung sowie die Befestigungselemente sind mit demselben Werkzeug bedienbar.

Das Werkzeug kann ein mehrfach verzahntes Werkzeug, insbesondere einen Innenrund-Sechskantschlüssel sein. Dies kann beispielsweise ein Torx-Schraubenschlüssel sein.

Das erste und das zweite Befestigungselement können aus Schrauben bestehen, die das Gabelteil mit dem Kreuzteil zusammen bzw. das Verbindungsteil beim Festziehen der Schrauben in der aktuellen Position fixieren.

Vorzugsweise ist auch das korpusseitige Flaschteil auf eine Glasfläche aufgeklebt. Im Folgenden wird unter Bezugnahme auf die Zeichnungen ein Ausführungsbeispiel der Erfindung näher erläutert.

Es zeigen
- Figur 1: ein Scharnier gemäß einer Ausführungsform der vorliegenden Erfindung, das auf eine aus einer Glasplatte bestehenden Korpus und auf einem aus einer Glasplatte bestehenden Türflügel angebracht ist,
- Figur 2: ein Teil des Scharniers aus Figur 1,
- Figur 3: die Teile des Scharniers aus Figur 2 in der Ansicht von unten,
- Figur 4: die Teile des Scharniers aus Figur 2 und 3 in einem korpusseitigen Flanschteil eingesetzt,
- Figur 5: die Teile aus den Figuren 2 und 3 in einem korpusseitigen und einem türseitigen Flanschteil eingesetzt.

Figur 1 zeigt ein Scharnier mit einem an einem Korpus 2 vormontierbaren korpusseitigen Scharnierteil 4. Der Korpus 2 besteht aus Glas. Ferner ist ein Türflügel 3 mit einem vormontierbaren türseitigen Scharnierteil 6 gezeigt. Auch der Türflügel 3 besteht aus Glas. Das korpusseitige und das türseitige Scharnierteil 4, 6 weisen jeweils ein Flanschteil 8 bzw. 11 auf. Das korpusseitige Flanschteil 8 ist auf dem als Glasfläche ausgebildeten Korpus 2 aufgeklebt. Das türseitige Flanschteil 11 ist auf dem als Glasfläche ausgebildeten Türflügel 3 aufgeklebt.

Alternativ kann der Korpus 2 auch aus Holzmaterial bestehen. In diesem Fall ist das korpusseitige Flanschteil 8 über verlängerte Schrauben 17 an den Korpus 2 angeschraubt.

Die Scharnierteile 4 und 6 sind gelenkig miteinander verbunden. Das korpusseitige Scharnierteil 4 weist ein eine Gelenkachse 7 aufnehmendes Gabelteil 9 auf. Das Gabelteil 9 ist in den korpusseitigen Flanschteil 8 eingesetzt. An dem Gabelteil 9 ist ein um die Gelenkachse 7 schwenkbares Verbindungsteil 14 angeordnet. Das Verbindungsteil 14 ist in dem türseitigen Flanschteil 11 eingesetzt.

Das in Figur 1 dargestellte Scharnier ist ein Einachsscharnier. Der Türflügel 3 ist um die Gelenkachse 7 verschwenkbar gegenüber dem Korpus 2.

In dem korpusseitigen Flanschteil 8 ist eine Höhen- und eine Tiefenverstelleinrichtung 10, 16 angeordnet.

Ferner weist das Scharnier mindestens ein erstes Befestigungselement 17 auf, mit dem die eingestellten Höhen- und Tiefenlagen des Türflügels 3 gegenüber dem Korpus 2 fixierbar sind. Die Höhen- und Tiefenverstelleinrichtung 10, 16 sowie das erste Befestigungselement 17 ist in den Figuren 2 bis 5 genauer dargestellt. In Figur 1 ist auf der dem Korpus abgewandten Seite des Flanschteils 8 ein Deckel 64 abnehmbar angebracht. Der Deckel 64 kann über die Verschlusselemente 61 von dem korpusseitigen Flanschteil 8 gelöst werden.

Der Deckel 64 kann auch an der Oberkante des Flanschteils 8 in Schlitze (in den Fign. nicht dargestellt) in den inneren Seitenwandungen des Flanschteils 8 einschiebbar sein. Dadurch ist der Deckel 64 gegen Herausfallen gesichert und kann nicht verloren gehen.

In den Figuren 4 und 5 ist das Flanschteil 8 ohne Deckel 64 dargestellt.

Das in dem türseitigen Flanschteil 11 eingesetzte Verbindungsteil 14 ist manuell in Seitenverstellrichtung 21 entlang von ersten Führungseinrichtungen 13 verlagerbar. Die Seitenverstellrichtung 21 verläuft orthogonal zu der Gelenkachse 7 und entlang der Fläche des Türflügels 3, auf dem das türseitige Flanschteil 11 aufgeklebt ist.

Das Verbindungsteil 14 ist in einer gewünschten Lage mit Hilfe eines zweiten Befestigungselementes 18 relativ zu dem türseitigen Flanschteil 11 arretierbar. Das zweite Befestigungselement 18 ist eine Schraube. Die Seitenverstelleinrichtung 19 wird bei der Beschreibung der Figur 5 näher erläutert.

Das Gabelteil 9 ist in dem korpusseitigen Flanschteil 8 eingesetzt und mithilfe einer Höhenverstelleinrichtung 10 in Höhenverstellrichtung 22 verlagerbar. Die Höhenverstellrichtung verläuft parallel zu der Gelenkachse 7. Die Höhenverstelleinrichtung 10 ist in Figur 2 näher dargestellt. Die Höhenverstelleinrichtung 10 wird aus dem Gabelteil 9 und dem Kreuzteil 20 gebildet. Das Gabelteil 9 ist entlang von einer zweiten Führungseinrichtung 12 verlagerbar. Die zweite Führungseinrichtung 12 ist im vorliegenden Ausführungsbeispiel das Kreuzteil 20 selbst. Das Gabelteil 9 wird entlang der Seitenflächen 28 und 30 des Kreuzteils 20 relativ zu dem Kreuzteil 20 in Höhenverstellrichtung 22 verlagert.

In dem Kreuzteil 20 ist eine Aussparung 34 vorgesehen. Die Aussparung 34 verläuft parallel zu der Höhenverstellrichtung 22. Die Aussparung 34 weist an einer Längsseite eine Verzahnung 36 auf. Das Gabelteil 9 weist ein Loch bzw. eine Bohrung 32 auf, wobei das Loch bzw. die Bohrung 32 oberhalb der Aussparung 34 des Kreuzteils 20angeordnet ist, so dass ein Werkzeug 26 durch das Loch 32 hindurch in der Aussparung 34 einführbar ist. Das Werkzeug 26 kann beispielsweise ein mehrfach verzahntes Werkzeug wie ein Torx-Schraubenschlüssel sein. Durch Drehen des Werkzeugs 26 wird das Gabelteil 9 in Höhenverstellrichtung 22 entlang der zweiten Führungseinrichtung 12 verstellt.

Das Gabelteil 9 umschließt das Kreuzteil 20, so dass das Gabelteil 9 mit dem Kreuzteil 20 in Tiefenrichtung 24 fest miteinander verbunden sind und in Tiefenrichtung 24 nur gemeinsam bewegbar sind.

In Figur 3 sind die Scharnierteile aus Figur 2 in der Ansicht von unten dargestellt. Figur 3 zeigt, wie ein Werkzeug 26 in der Aussparung 34 aufgenommen ist und die Verzahnung 36 kämmt.

In Figur 4 sind die Scharnierteile aus Figur 3 und 2 in den korpusseitigen Flanschteil 8 eingesetzt. Das Gabelteil 9 ist zusammen mit dem Kreuzteil 20 entlang einer dritten Führungseinrichtungen 15 in Tiefenverstellrichtungen 24 verschiebbar. Die dritten Führungseinrichtungen 15 bestehen in vorliegendem Ausführungsbeispiel aus zwei mit dem korpusseitigen Flanschteil 8 verbundenen Stiften 44 und aus den Seitenflächen 48 des korpusseitigen Flanschteils 8. Die Stifte 44 greifen in Langlöcher 46 des Kreuzteils 20 ein und das Kreuzteil 20 gleitet entlang der Seitenflächen 48 des korpusseitigen Flanschteils 8.

Das korpusseitige Flanschteil 8 weist eine Aussparung 40 auf, die sich in Tiefenverstellrichtung 24 erstreckt und somit orthogonal zur Höhenverstellrichtung 22 verläuft. Eine Längsseite der Aussparrung 40 weist eine Verzahnung 42 auf. Das Kreuzteil 20 weist ein Loch bzw. eine Bohrung 38 auf, die oberhalb der Aussparung 40 des Flanschteils 8 angeordnet ist, so dass ein Werkzeug 26 durch das Loch 38 hindurch in der Aussparung 40 einführbar ist. Das Werkzeug 26 ist ein mehrfach verzahntes Werkzeug, so dass ein durch das Loch 38 hindurch mit der Verzahnung 32 in Eingriff gebracht werden kann. Durch Drehen des Werkzeugs wird das Kreuzteil 20 zusammen mit dem damit verbundenen Gabelteil 9 in Tiefenverstellrichtung 24 verstellt. Das Werkzeug 26 greift somit in das Kreuzteil 20 ein und kämmt die Verzahnung 42 der Aussparung 40.

Auf diese Weise ist ein auf eine Glasscheibe aufklebbares Flanschteil realisierbar, da es eine geringe Bauhöhe aufweist und kompakt ist und sowohl eine Höhenverstelleinrichtung als auch eine Tiefenverstelleinrichtung aufweist.

In Figur 5 sind die in den Figuren 2 und 3 dargestellten Scharnierteile in dem korpusseitigen Flanschteil 8 und dem türseitigen Flanschteil 11 eingesetzt. Das Kreuzteil 20 wird zusammen mit dem Gabelteil 9 mit Hilfe der ersten Befestigungselemente 17 an dem korpusseitigen Flanschteil 8 befestigt, so dass das Gabelteil 9 und Kreuzteil 20 in einer vorbestimmten Position fixiert werden können. Die Befestigungselemente 17 sind Schrauben, die in den Stiften 44 befindende Gewindebohrung einschraubbar sind. Der Kopf der Schrauben liegt auf dem Kreuzteil 20 auf. Beim Festziehen der Schrauben wird das Kreuzteil 20 und der Teil des Gabelteils, der unterhalb des Kreuzteils 20 zwischen Kreuzteil 20 und Flanschteil 8 verläuft, zwischen den Schrauben und dem Flanschteil 8 eingeklemmt.

Das Verbindungsteil 14 ist in dem türseitigen Flanschteil 11 eingebracht. Das Verbindungsteil 14 kann entlang der Führungseinrichtung 13 in Seitenverstellrichtung 21 verstellt werden. Das Verbindungsteil 14 kann mit Hilfe des zweiten Befestigungselementes 18 an dem türseitigen Flanschteil 8 arretiert werden. Das zweite Befestigungselement 18 ist im vorliegenden Ausführungsbeispiel ebenfalls eine Schraube, womit das Verbindungsteil 14 an dem türseitigen Flanschteil 11 fixiert wird.

Die Seitenverstelleinrichtung 19 besteht aus dem Verbindungsteil 14 und dem türseitigen Flanschteil 11. Das türseitige Flanschteil 11 weist ebenfalls einen Stift auf, der den Stiften 44 des Flanschteils 8 ähnlich ist. Das Verbindungsteil 14 weist ein Langloch 54 auf, wobei das Befestigungselement in dieses Langloch eingreift. Das türseitige Flanschteil 11 weist eine Gewindebohrung auf, so dass das zweite Befestigungselement 18 in diese Gewindebohrung einschraubbar ist. Entlang des Langlochs 54 ist eine Fläche 56 angeordnet, auf der der Kopf des zweiten Befestigungselementes 18 aufliegt, so dass durch Einschrauben des zweiten Befestigungselementes 18 das Verbindungsteil 14 einklemmbar ist und somit das Verbindungsteil 14 in einer Position relativ zu den türseitigen Flanschteil 11 arretierbar ist.

Das Verbindungsteil 14 weist ferner eine Zunge 50 auf, die im zusammengeklappten Zustand des Scharniers 1 mit der Rasteinrichtung 52 in den Eingriff kommt, so dass das Scharnierteil im zusammengeklappten Zustand zugehalten wird und nur mit einer erhöhten Kraft wieder geöffnet werden kann.

## Patentansprüche

1. Einachsscharnier (1) mit einem an einem Korpus (2) vormontierbaren korpusseitigen Scharnierteil (4) und einem an einem Türflügel (3) vormontierbaren türseitigen Scharnierteil (6), wobei die Scharnierteile (4,6) gelenkig über eine Gelenkachse (7) miteinander verbunden sind, eine Höhen- und Tiefenverstelleinrichtung (10,16) in dem korpusseitigen Scharnierteil (4) angeordnet ist und mindestens ein erstes Befestigungselement (17) aufweist, mit dem die eingestellte Höhen- und Tiefenlage des Türflügels (3) gegenüber dem Korpus (2) fixierbar ist,
wobei das korpusseitige Scharnierteil (4) ein auf eine Fläche des Korpus (2) befestigbares oder aufklebbares Flanschteil (8) aufweist, und die Höhen- und Tiefenverstelleinrichtung (10,16) in dem auf der Fläche des Korpus (2) aufliegenden Flanschteil (8) angeordnet ist, wobei das korpusseitige Scharnierteil (4) ein die Gelenkachse (7) aufnehmendes Gabelteil (9) und ein an dem Gabelteil (9) schwenkbar angelenktes Verbindungsteil (14) aufweist, wobei das Gabelteil (9) in dem korpusseitigen Flanschteil (8) eingesetzt ist und mit Hilfe einer Höhenverstelleinrichtung (10) in Höhenverstellrichtung und einer Tiefenverstelleinrichtung (16) in Tiefenverstellrichtung entlang von zweiten und dritten Führungseinrichtungen (12,15) verlagerbar ist und in einer gewünschten Lage mit Hilfe des ersten Befestigungselementes (17) arretierbar ist,
wobei das Gabelteil (9) mit einem Kreuzteil (20) verbunden ist, wobei das Gabelteil (9) relativ zu dem Kreuzteil (20) in Höhenverstellrichtung parallel zu der Gelenkachse (7) verschiebbar ist,
wobei das Kreuzteil (20) zusammen mit dem Gabelteil in Tiefenverstellrichtung verschiebbar in den korpusseitigen Flanschteil gelagert ist, **dadurch gekennzeichnet, dass** das türseitige Scharnierteil (6) ein auf eine Fläche des Türflügels (3) befestigbares oder aufklebbares Flanschteil (11) aufweist, dass das türseitige Scharnierteil (6) in dem auf der Fläche befestigten oder verklebten Flanschteil (11) eine Seitenverstelleinrichtung (19) aufweist, dass das Verbindungsteil (14) in dem türseitigen Flanschteil (11) eingesetzt ist, manuell in Seitenverstellrichtung (21) entlang von mindestens einer ersten Führungseinrichtung (13) verlagerbar ist und in einer gewünschten Lage mit Hilfe eines zweiten Befestigungselementes (18) arretierbar ist, und dass mit demselben Werkzeug (26) sowohl die Befestigungselemente (17, 18) als auch die Höhen- und Tiefenverstelleinrichtung (22, 24) bedienbar sind.

2. Scharnier nach Anspruch 1, **dadurch gekennzeichnet, dass** die Fläche eine Glasfläche ist.

3. Scharnier nach einem der Ansprüche 1 bis 2, **dadurch gekennzeichnet, dass** das Gabelteil (9) mit dem Kreuzteil (20) die Höhenverstelleinrichtung (10) bildet, indem das in Höhenverstellrichtung (22) ortsfeste Kreuzteil (20) eine längliche, parallel zur Gelenkachse (7) verlaufende Aussparung (34) aufweist, die Werkzeug (26) zwecks Höhenverstellung aufnehmen kann, das sich bei Drehung des Werkzeugs (26) mit einer an einer Längskante der Aussparung (34) vorhandenen Verzahnung (36) kämmt, während das Werkzeug (26) in das Gabelteil (9) eingreift, wodurch das Gabelteil (9) in Höhenverstellrichtung verschiebbar ist.

4. Scharnier nach einem der Ansprüche 1 bis 3, **dadurch gekennzeichnet, dass** das Kreuzteil (9) mit dem korpusseitigen Flanschteil (8) die Tiefenverstelleinrichtung (19) bildet, indem in dem korpusseitigen Flanschteil (8) eine längliche, orthogonal zur Gelenkachse (7) verlaufende Aussparung (40) angeordnet ist, die das Werkzeug (26) zwecks Tiefenverstellung aufnehmen kann, das sich bei Drehung des Werkzeugs (26) mit einer an einer Längskante der Aussparung (40) vorhandenen Verzahnung (42) kämmt, während das Werkzeug (26) in das Kreuzteil (20) eingreift, wodurch das Kreuzteil (20) gemeinsam mit dem damit verbundenen Gabelteil (9) in Tiefenverstellrichtung (24) verschiebbar ist.

5. Scharnier nach einem der Ansprüche 1 bis 4, **dadurch gekennzeichnet, dass** das auf dem Korpus (2) aufliegende Flanschteil (8) des korpusseitigen Scharnierteiles (4) plattenförmig ausgebildet ist und eine geringe Aufbauhöhe relativ zum Korpus (2) aufweist.

6. Scharnier nach einem der Ansprüche 1 bis 5, **dadurch gekennzeichnet, dass** das Werkzeug (26) ein mehrfach verzahntes Werkzeug (26), insbesondere ein Innenrund-Sechskantschlüssel ist.

7. Scharnier nach einem der Ansprüche 1 bis 6, **dadurch gekennzeichnet, dass** das erste und zweite Befestigungselement (17, 18) aus Schrauben bestehen, die das Gabelteil (9) mit dem Kreuzteil (20) gemeinsam bzw. das Verbindungsteil (14) beim Festziehen der Schrauben in der aktuellen Position fixieren.

## Claims

1. A single-axis hinge (1) comprising a corpus-side hinge part (4) which can be preassembled on a corpus (2) and a door-side hinge part (6) which can be preassembled on a door leaf (3), wherein the hinge parts (4,6) are connected to each other in an articulated manner via a joint axis (7), wherein a height- and depth-adjusting device (10,16) is arranged in the corpus-side hinge part (4) and has at least one first fastening element (17) configured to fix the set height and depth position of the door leaf (3) in relation to the corpus (2),
wherein the corpus-side hinge part (4) has a flange part (8) adapted to be fastened or glued onto a surface, and the height- and depth-adjusting device (10,16) is arranged in the flange part (8) resting on the surface of the corpus (2),
wherein the corpus-side hinge part (4) comprises a fork part (9), which receives the joint axis (7), and a connecting part (14) pivotably articulated to the fork part (9),
wherein the fork part (9) is inserted into the corpus-side flange part (8) and is adapted to be displaced in the height adjustment direction by means of a height adjustment means (10) and in a depth direction by means of a depth adjustment means (16), respectively, along a second and a third guide means (12, 15), and is adapted to be fixed in a desired position by means of the first fastening element (17),
wherein the fork part (9) is connected with a cross part (20), the fork part (9) being displaceable relative to the cross part (20) in the height adjustment direction parallel to the joint axis (7),
wherein the cross part (20), together with the fork part, is supported in the corpus-side flange part for displacement in the depth adjustment means,
**characterized in that** the door-side hinge part (6) comprises a flange part (11) adapted to be fastened or glued on a surface of the door leaf (3), that the door-side hinge part (6) comprises a lateral adjustment means (19) in the flange part (11) fastened or glued to the surface, that the connecting part (14) is inserted into the door-side flange part (11), is adapted to be manually displaced in the lateral adjustment direction (21) along at least one first guide means (13), and is adapted to be fixed in a desired position by means of a second fastening element (18), and that both the fastening elements (17, 18) and the height and depth adjustment means (22. 24) can be operated by means of the same tool (26).

2. The hinge of claim 1, **characterized in that** the surface is a glass surface.

3. The hinge of claim 1 or 2, **characterized in that** the fork part (9) forms the height adjustment means (10) together with the cross part (20), the cross part (20), which is stationary in the height adjustment direction (22), comprising an elongate recess (34) extending in parallel with the joint axis (7), the recess being adapted to receive the tool (26) for height adjustment, which tool (26), when it is turned, meshes with a toothing (36) provided on a longitudinal side of the recess (34) as the tool (26) engages into the fork part (9), whereby the fork part (9) can be displaced in the height adjustment direction.

4. The hinge of one of claims 1 to 3, **characterized in that** the cross part (9) forms the depth adjustment means (19) together with the corpus-side flange part (8), the corpus-side flange part (8) being provided with an elongate recess (40) orthogonal to the joint axis (7), the recess being adapted to receive the tool (26) for depth adjustment, which tool (26), when it is turned, meshes with a toothing (42) provided on a longitudinal side of the recess (40) as the tool (26) engages into the cross part (20), whereby the cross part (20) can be displaced in the depth adjustment direction (24) together with the fork part (9) connected therewith.

5. The hinge of one of claims 1 to 4, **characterized in that** the flange part (8) of the corpus-side hinge part (4), which rests on the corpus (2), is plate-shaped and has a low structural height with respect to the corpus (2).

6. The hinge of one of claims 1 to 5, **characterized in that** the tool (26) is a multi-toothing tool (26), in particular an inner cylindrical hexagonal spanner.

7. The hinge of one of claims 1 to 6, **characterized in that** the first and the second fastening element (17, 18) are screws that fix the fork part (9), together with the cross part (20), and the connecting part (14) in the current position as the screws are tightened.

## Revendications

1. Charnière à axe unique (1) comprenant une partie charnière côté corps (4) pouvant être pré-montée sur un corps (2) et une partie charnière côté porte (6) pouvant être pré-montée sur un battant de porte (3), les parties charnière (4, 6) étant reliées l'une à l'autre de manière articulée par le biais d'un axe de charnière (7), un dispositif de réglage en hauteur et en profondeur (10, 16) étant disposé dans la partie charnière côté corps (4) et comportant au moins un premier élément de fixation (17) permettant de fixer la position en hauteur et en profondeur réglée du battant de porte (3) par rapport au corps (2),
la partie charnière côté corps (4) comportant une partie bride pouvant être fixée ou collée sur une surface du corps (2) et le dispositif de réglage en hauteur et en profondeur (10, 16) étant disposé dans la partie bride (8) en appui sur la surface du corps (2),
la partie charnière côté corps (4) comportant une partie fourche (9) recevant l'axe d'articulation (7) et une partie de liaison (14) articulée de manière pivotante sur la partie fourche (9),
la partie fourche (9) étant insérée dans la partie bride côté corps (8) et pouvant être déplacée à l'aide d'un dispositif de réglage en hauteur (10) dans la direction de réglage en hauteur et à l'aide d'un dispositif de réglage en profondeur (16) dans la direction de réglage en profondeur le long de deuxième et troisième dispositifs de guidage (12, 15) et pouvant être bloquée dans une position souhaitée à l'aide du premier élément de fixation (17),
la partie fourche (9) étant reliée à une partie en croix (20), la partie fourche (9) pouvant être déplacée par rapport à la partie en croix (20) dans une direction de réglage en hauteur parallèle à l'axe d'articulation (7), la partie en croix (20) étant montée dans la partie bride côté corps, conjointement avec la partie fourche, de manière coulissante dans la direction de réglage en profondeur,
**caractérisée en ce que** la partie charnière côté porte (6) comporte une partie bride (11) pouvant être fixée ou collée sur une surface du battant de porte (3), **en ce que** la partie charnière côté porte (6) comporte un dispositif de réglage latéral (11) dans la partie bride (11) fixée ou collée sur la surface (19), **en ce que** la partie de liaison (14) est insérée dans la pièce bride côté porte (11) et peut être déplacée manuellement dans la direction de réglage latéral (21) le long d'au moins un premier dispositif de guidage (13) et peut être bloquée dans une position souhaitée à l'aide d'un deuxième élément de fixation (18) et **en ce que** les éléments de fixation (17, 18) ainsi que le dispositif de réglage en hauteur et en profondeur (22, 24) peuvent être utilisés avec le même outil (26).

2. Charnière selon la revendication 1, **caractérisée en ce que** la surface est une surface en verre.

3. Charnière selon l'une des revendications 1 à 2, **caractérisée en ce que** la partie fourche (9) forme avec la partie en croix (20) le dispositif de réglage en hauteur (10) du fait que la partie en croix (20) fixe dans la direction de réglage en hauteur (22) comporte un évidement allongé (34) qui s'étend parallèlement à l'axe d'articulation (7) et qui peut recevoir l'outil (26) à des fins de réglage en hauteur, lequel outil s'engrène avec une denture (36), située sur un bord longitudinal de l'évidement (34), lors de la rotation de l'outil (26), tandis que l'outil (26) s'engage dans la partie fourche (9), ce qui permet à la partie fourche (9) de coulisser dans la direction de réglage en hauteur.

4. Charnière selon l'une des revendications 1 à 3, **caractérisée en ce que** la partie en croix (9) forme avec la partie bride côté corps (8) le dispositif de réglage en profondeur (19) du fait qu'un évidement allongé (40), s'étendant orthogonalement à l'axe d'articulation (7), est ménagé dans la partie bride côté corps (8), lequel évidement peut recevoir l'outil (26) à des fins de réglage en profondeur, lequel outil s'engrène avec une denture (42), située sur un bord longitudinal de l'évidement (40), lors de la rotation de l'outil (26), tandis que l'outil (26) s'engage dans la partie en croix (20), ce qui permet à la partie en croix (20) de coulisser conjointement avec la partie fourche (9), reliée à celle-ci, dans la direction de réglage en profondeur (24).

5. Charnière selon l'une des revendications 1 à 4, **caractérisée en ce que** la partie bride (8), en appui sur le corps (2), de la partie charnière côté corps (4) est conçue en forme de plaque et présente une faible hauteur par rapport au corps (2).

6. Charnière selon l'une des revendications 1 à 5, **caractérisée en ce que** l'outil (26) est un outil à dents multiples (26), en particulier une clé Torx.

7. Charnière selon l'une des revendications 1 à 6, **caractérisée en ce que** les premier et deuxième éléments de fixation (17, 18) comprennent des vis qui fixent la partie fourche (9) conjointement avec la partie en croix (20) jointes ou la partie de liaison (14) dans la position actuelle lors du serrage des vis.
